# EUROPÄISCHE PATENTSCHRIFT

(11) **EP 3 248 903 B1**
(45) Veröffentlichungstag und Bekanntmachung des Hinweises auf die Patenterteilung: **20.02.2019**
(21) Anmeldenummer: 17000819.7
(22) Anmeldetag: 12.05.2017
(51) Int. Cl.: B65D 85/10, B65B 19/00, B65D 75/38

(54) **PACKUNG FÜR ZIGARETTEN SOWIE VERFAHREN UND VORRICHTUNG ZUM HERSTELLEN DERSELBEN**
PACKAGE FOR CIGARETTES AND METHOD AND DEVICE FOR PRODUCING SAME
EMBALLAGE DE CIGARETTES, DISPOSITIF ET PROCÉDÉ DE FABRICATION

(30) Priorität: 23.05.2016 DE 102016006421; 29.06.2016 DE 102016007827
(43) Veröffentlichungstag der Anmeldung: 29.11.2017
(73) Patentinhaber: Focke & Co. (GmbH & Co. KG), 27283 Verden (DE)
(72) Erfinder: Roesler, Burkard, 27337 Blender (DE)
(74) Vertreter: Aulich, Martin

(56) Entgegenhaltungen:
- WO-A1-2014/013478
- WO-A1-2015/062681
- DE-A1-102014 010 422
- DE-A1-102014 010 615

## Beschreibung

Die Erfindung betrifft Packungen für Zigaretten gemäß Oberbegriff des Anspruchs 1. Weiterhin sind Verfahren und Vorrichtung zum Herstellen von Packungen Gegenstand von Erfindungen.

Für besondere Formen von (Zigaretten-)Packungen, insbesondere für Folienpackungen, ist eine formierte, vorzugsweise aus Zigaretten-Reihen gebildete Zigarettengruppe von einem inneren Schutz- bzw. Stützorgan - nachfolgend Tray - umgeben. Das Tray dient insbesondere zur Sicherung der Formation der Zigarettengruppe während des Verpackungsprozesses und nach Ingebrauchnahme der Packung. Weiterhin werden die Zigaretten gegen mechanische und/oder thermische Belastungen geschützt. Eine in vorstehender Weise ausgebildete Zigaretten-Folienpackung ist vorzugsweise als Innenpackung in einer Klappschachtel als Außenpackung angeordnet.

Vorliegend geht es um die Ausbildung des Trays und um die Herstellung einer Einheit aus Zigarettengruppe und Tray. Das Tray ist so ausgebildet, dass die Zigarettengruppe von einer Vorderwand, einer Bodenwand, einer Rückwand und Seitenwänden aus einander (teilweise) überdeckenden Seitenlappen umgeben ist (WO 2015/062681 A1). Die Rückwand (und an dieser angeordnete Seitenlappen) des Trays erstreckt sich vorzugsweise über einen bodenseitigen Teilbereich der Zigarettengruppe. Die Seitenlappen sind mit der Vorderwand - innere Seitenlappen - einerseits und mit der Rückwand - äußere Seitenlappen - andererseits verbunden.

Der Erfindung liegt die Aufgabe zugrunde, die Gestaltung und Herstellung von inneren Stützorganen bzw. Trays für Zigarettenpackungen und die Herstellung von Einheiten aus Zigarettengruppe und Tray zu verbessern, insbesondere derart, dass eine stabile, dreidimensionale Struktur der Trays ohne Verwendung von Leimverbindungen geschaffen wird.

Zur Lösung dieser Aufgabe ist das Stützorgan bzw. das Tray mit den Merkmalen des Anspruchs 1 ausgebildet. Weiterhin wird eine innovativ besondere Fertigungstechnologie für das Tray in der funktionsgemäßen Ausbildung mit einer Zigarettengruppe vorgeschlagen.

Das Stützorgan bzw. das Tray für die Zigarettengruppe ist im Wesentlichen becherförmig ausgebildet, wobei die Seitenlappen (leimfrei) zur Bildung der Seitenwände miteinander verbunden sind. Das so ausgebildete Tray besteht vorzugsweise aus einem einstückigen Zuschnitte (aus dünnem Karton oder dergleichen). Alternativ kann die Rückwand mit den daran angebrachten (äußeren) Seitenlappen aus einem gesonderten Zuschnitt bestehen. Die aneinanderliegenden Seitenlappen der Vorderwand einerseits und der Rückwand andererseits sind mit Hilfe von Verbindungslaschen bzw. Verhakungslaschen in der packungsgemäßen Relativstellung fixiert, wobei die Verbindungslaschen form- und/oder kraftschlüssig ineinander verhakt sind, vorzugsweise derart, dass im Wesentlichen in Längserstreckung gerichtete Stützkanten der Verhakungsorgane aneinanderliegen und so Rückwand sowie (äußere) Seitenlappen in Position halten.

Vorzugsweise sind die Seitenlappen jeweils mit aufeinander abgestimmten (linienförmigen) Stanzungen versehen, die zur Begrenzung von Verhakungslaschen dienen. Diese werden in einer Versatz- bzw. Winkelstellung relativ zum übrigen Teil des Zuschnitts bzw. des Faltlappens in die wechselseitige Verhakungsstellung gebracht.

Zur weiteren Verbesserung der kraft- und formschlüssigen Verbindung der Seitenlappen sind vorzugsweise zwei Verankerungspositionen für die äußeren und inneren Seitenlappen vorgesehen, insbesondere derart, dass der innere Seitenlappen zwei im (quergerichteten) Abstand voneinander angebrachten Stanzungen aufweist, in die Gegenlappen bzw. Eckbereiche des äußeren Seitenlappens eintreten. Der freie Endbereich des äußeren Seitenlappens ist im Bereich von freiliegenden Ecken fixiert.

Eine weitere Besonderheit hinsichtlich der Gestaltung des Innenkragens bzw. des Trays besteht darin, dass die großflächigen Wandungen, nämlich Vorderwand einerseits und Rückwand andererseits bis in den Bereich von Filtern der Zigaretten verlängert sind, wobei diese zur freien, offenen Stirnseite weisen. Die Filter der Zigaretten werden mindestens teilweise durch Vorderwand und Rückwand überdeckt. Letztere erstreckt sich dabei mit einem Vorsprung bis zum bündigen Abschluss mit den Enden der Filter.

Eine besondere Innovation ist die Herstellung der packungsgerechten Trays bzw. von Einheiten aus Zigarettengruppe und Tray. Der Zuschnitt für das Tray wird in (mindestens) eine Zwischenfaltstellung gebracht, in der die (inneren und äußeren) Seitenlappen aneinanderliegen und mindestens ein Verhakungsorgan, vorzugsweise der inneren Seitenlappen, in eine vorläufige Verhakungsposition gebracht ist. In dieser Zwischenfaltstellung wird die (formierte) Zigarettengruppe über die offene (Stirn-)Seite in das Tray eingeschoben - bei vorzugsweise trichterförmig bzw. schräg angeordneter, nach oben gerichteter Rückwand. Danach wird das Tray fertig gefaltet, wobei die Verhakungsorgane in die wechselseitige Verhakungsstellung gelangen. Dieser Faltschritt wird vorzugsweise durch Verschiebung der Einheit aus Tray und Zigarettengruppe gegen einen bodenseitigen Anschlag, insbesondere einer Tasche eines Faltrevolvers oder dergleichen bewirkt unter gleichzeitiger Druckeinwirkung auf die freiliegende, nach oben gerichtete Rückwand.

Besonders wichtig ist bei der Faltung des becherförmigen Trays eine besondere Gestaltung des Zuschnitts, dahingehend, dass Ecklappen im Bereich des Bodens mit den äußeren (verkürzten) Seitenlappen verbunden und bei dem Faltprozess über eine Faltlinie zwischen (äußeren) Seitenlappen und Ecklappen in eine Stellung unter Anlage an der Bodenwand gefaltet sind. Dadurch entsteht eine Falteinheit im Wesentlichen aus Bodenwand, Rückwand, (äußeren) Seitenlappen und Ecklappen. Diese Einheit wird bei der Zwischenfaltstellung und bei der Komplettierung des Trays - unter Einrasten der Verhakungsorgane - um eine Faltlinie zwischen Vorderwand einerseits und Bodenwand andererseits gefaltet. Die Ecklappen stabilisieren die dreidimensionale Falteinheit.

Weiterhin ist von Besonderheit, dass die Verhakungsorgane vor Erreichen der Zwischenfaltstellung, insbesondere bei ungefaltetem Zuschnitt des Trays, in eine Schrägstellung gebracht werden.

Weitere Merkmale und Einzelheiten der erfindungsgemäßen Packung, des Herstellungsverfahrens und der Vorrichtung werden nachfolgend anhand der Zeichnungen näher erläutert. Es zeigt:
- Fig. 1: eine (Zigaretten-)Folienpackung in perspektivischer Darstellung,
- Fig. 2: einen (einstückigen) Zuschnitt eines Stützorgans für eine Zigarettengruppe - Tray,
- Fig. 3: den Zuschnitt gemäß Fig. 2 in einer ersten, besonderen Faltstellung, in Perspektive,
- Fig. 4: das Tray in einer weiteren Zwischenfaltstellung - Einschubstellung der Zigarettengruppe,
- Fig. 5: das fertig gefaltete Tray mit Zigarettengruppe (Einheit),
- Fig. 6a: einen (markierten) Ausschnitt der Verhakung gemäß Fig. 5 in vergrößertem Maßstab, perspektivisch,
- Fig. 6b: die Einzelheit gemäß Fig. 6a in Seitenansicht,
- Fig. 7: eine Vorrichtung zum Herstellen von Trays bzw. Einheiten in perspektivischer Ansicht,
- Fig. 8: eine Falteinheit - Faltrevolver - der Vorrichtung gemäß Fig. 7 in Draufsicht VIII, in vergrößertem Maßstab,
- Fig. 9: eine Einzelheit der Vorrichtung gemäß Fig. 8 in Seitenansicht IX-IX in vergrößertem Maßstab,
- Fig. 10: einen Quer- bzw. Radialschnitt X-X der Fig. 8, ebenfalls vergrößert,
- Fig. 11: einen Längs- bzw. Radialschnitt XI-XI der Fig. 8 mit einer ersten Zwischenfaltstellung des Trays,
- Fig. 12: eine Darstellung analog Fig. 11 in einer weiteren Zwischenfaltstellung,
- Fig. 13: eine Darstellung der Einzelheit des Faltrevolvers in einer Schnittebene XIII-XIII der Fig. 8, nämlich des Einschubvorgangs für die Zigarettengruppe,
- Fig. 14: die Einzelheit gemäß Fig. 13 nach Fertigstellung der Einheit aus Tray und Zigarettengruppe,
- Fig. 15: einen weiteren (Radial-)Schnitt XV-XV der Fig. 8,
- Fig. 16: einen (Radial-)Schnitt XVI-XVI der Fig. 8 im Bereich einer Ausschubstation,
- Fig. 17: eine Einrichtung zum Herstellen einer Folienpackung für Einheiten aus Zigarettengruppe und Tray in schematischer, perspektivischer Darstellung,
- Fig. 18: einen Zuschnitt für ein Stützorgan bzw. Tray mit weiteren Ausführungsvarianten,
- Fig. 19: einen Teilbereich einer Einheit mit einer der Alternativen gemäß Fig. 18,
- Fig. 20: eine Darstellung analog Fig. 19 der weiteren Ausführung in Fig. 18,
- Fig. 21: einen Zuschnitt für eine weiterentwickelte Ausführung eines Innenkragens bzw. Trays,
- Fig. 22: eine fertige Einheit aus Zigarettengruppe und Tray in der Ausführung des Zuschnitts gemäß Fig. 21 in Perspektive,
- Fig. 23: den Ausschnitt XXIII der Fig. 22 in vergrößertem Maßstab.

Die Ausführungsbeispiele beziehen sich auf die Ausbildung von Zigarettenpackungen, insbesondere auf den Inhalt einer Folienpackung bzw. Innenpackung 10 in einer Außenpackung, vorzugsweise in einer Klappschachtel (nicht gezeigt). Die Innenpackung 10 ist vorzugsweise als Dichtpackung ausgebildet, mit den Packungsinhalt allseitig umgebender Dichtfolie. Im stirnseitigen Bereich ist eine Öffnungshilfe gebildet mit einer als Betätigungsorgan dienenden Verschlusslasche 11. Diese ist mittels Verklebung an der Innenpackung 10 fixiert. Durch Abziehen der Verschlusslasche 11 wird eine Entnahmeöffnung freigelegt.

Die den Packungsinhalt allseitig umgebende Folie der Innenpackung 10 bildet vorzugsweise Seitennähte 12 im Bereich von aufrechten Schmalseiten und eine rückseitige Quernaht 13. Diese ist vorzugsweise etwa in halber Höhe einer Folienrückwand angebracht. Die Nähte 12 und 13 sind vorzugsweise als Flossennähte ausgebildet.

Der Inhalt der Packung 10 ist eine Gruppe von Zigaretten 14, also eine Zigarettengruppe 15, insbesondere mit Filter 90 an der (oberen) Stirnseite. Die Zigaretten 14 sind in (drei) Reihen - in wechselseitiger "Sattellage" - formiert. Die Zigarettengruppe 15 ist innerhalb der Packung 10 von einem Stütz- bzw. Schutzorgan bzw. von einer Teilpackung umgeben, die vorzugsweise becherförmig ausgebildet ist. Die Zigarettengruppe 15 wird an fünf Seiten umfasst. Demnach bildet das Stützorgan - nachfolgend Tray 16 - eine Vorderwand 17, eine Bodenwand 18, eine Rückwand 19 und schmale, aufrechte Seitenwände aus einander teilweise überdeckenden Seitenlappen, nämlich inneren Seitenlappen 20 und äußeren Seitenlappen 21. Die inneren Seitenlappen 20 liegen unmittelbar seitlich an der Zigarettengruppe 15 an. Diese Faltlappen sind mit der Vorderwand 17 verbunden und erstrecken sich vorzugsweise über die volle Höhe des Trays 16 bzw. der Zigarettengruppe 15.

Die äußeren Seitenlappen 21 sind mit der Rückwand 19 verbunden und liegen bei der becherförmigen Struktur des Trays 16 (Fig. 5) an der Außenseite der Seitenlappen 20 an.

Die Rückwand 19 ist vorliegend verkürzt ausgebildet, erstreckt sich nur über einen bodenseitigen Teilbereich der Zigarettengruppe 15, etwa bis unterhalb der Quernaht 13 der Innenpackung 10. Die Seitenlappen 21 sind hinsichtlich der Länge an die Rückwand 19 angepasst.

Weiterhin sind Ecklappen 22 Teil eines Zuschnitts 38 (Fig. 2) für das Tray 16. Als Besonderheit sind die Ecklappen 22 mit den (äußeren) Seitenlappen 21 verbunden und quer zu diesen faltbar, nämlich über eine vorzugsweise als Perforationslinie ausgebildete Faltlinie 23. Von der Bodenwand 18 einerseits und den (inneren) Seitenlappen 20 andererseits sind die Ecklappen 22 durch (winkelförmige) Stanzlinien 24 abgegrenzt.

Die Faltlappen bzw. Wandungen des Trays 16 sind durch vorzugsweise vorbearbeitete Faltlinien gegeneinander abgegrenzt, vorliegend durch Längsfaltlinien 25 und Querfaltlinien 26. Vorzugsweise sind diese als Schwächungslinien, insbesondere als Perforationslinien, ausgebildet.

Zuschnitte 38 für Trays 16 werden abfallfrei von einer fortlaufenden Materialbahn abgetrennt. Die Vorderwand 17 ist mit einer stirnseitigen Ausnehmung 27 versehen, die bei dem fertig gefalteten Gebilde (Fig. 5) die Entnahme der Zigaretten 14 erleichtert. Diese sind vorzugsweise mit Filtern zur (offenen) Stirnseite des Trays 16 gerichtet. Der durch Stanzschnitt gebildeten Ausnehmung 27 ist gegenüberliegend an der Rückwand 19 ein Vorsprung 28 mit den Konturen der Ausnehmung 27 angeordnet. Dieser ist demnach Teil der Rückwand 19.

Die dreidimensionale, insbesondere becherförmige Struktur des Trays 16 wird durch form- und/oder kraftschlüssige Verbindung von Faltlappen gewährleistet. Insbesondere sind die Seitenlappen 20, 21 durch Verhakungslappen, vorzugsweise durch je eine Verhakungslasche 29 und eine Gegenlasche 30, in der packungsgemäßen Position fixiert.

Die eine Verhakungslasche 29 befindet sich vorzugsweise am inneren Seitenlappen 20, insbesondere als Teil desselben. Der Seitenlappen 20 ist - in einem unteren, der Bodenwand 18 zugekehrten Bereich - vorzugsweise mit einem einzigen, durchgehenden, konturierten Stanzschnitt 31 zur Bildung der Verhakungslasche 29 versehen. Der Stanzschnitt 31 besteht aus einer vom freien Rand des Seitenlappens 20 ausgehenden (schräg gerichteten) Anfangskante 32 und einem anschließenden, unter einem stumpfen (gerundeten) Winkel gerichteten Schenkel, nämlich einer Stützkante 33, die in Aufwärtsrichtung weist, also in Richtung zur offenen Seite des Trays 16. Die in der dargestellten oder funktional ähnlichen Form ausgebildete Verhakungslasche 29 ist bewegbar bzw. schwenkbar, nämlich um eine Laschenfaltlinie 85, in eine schräg nach außen gerichtete Verhakungsstellung unter einem spitzen Winkel zum Seitenlappen 20.

Das Gegenorgan wird vorzugsweise durch einen einfachen, insbesondere geradlinigen Einschnitt 34 gebildet, der von einem freien Querrand des Seitenlappens 21 geführt ist. Auf der einen Seite des Einschnitts 34 wird die - in der Wirkstellung dreieckförmige - Gegenlasche 30 gebildet, die entlang einer (schräg gerichteten) Laschenfaltlinie 86 in eine schräg gerichtete Funktionsstellung bewegt wird (Fig. 3, Fig. 6a).

Die Verhakungslaschen 29, 30 erzeugen aufgrund der Anordnung, der Gestaltung und der Relativstellung eine wechselseitige form- und kraftschlüssige Verhakung (Fig. 6a). Die Laschen 29, 30 werden vorzugsweise in einem ersten Arbeitsschritt, insbesondere vor der Faltung eines Zuschnitts 38 für das Tray 16, in die Verhakungsstellung bewegt, nämlich nach außen entlang den Laschenfaltlinien 85, 86 in eine Schrägstellung gebracht (Fig. 3). In der packungsgemäßen Endstellung (Fig. 5, Fig. 6a, Fig. 6b) sind die Laschen 29, 30 mit einander zugekehrten Kanten wechselseitig abgestützt, insbesondere in der Richtung, ein Abheben der Rückwand 19 verhindert ist. Die etwa horizontal gerichtete Stützkante 33 erhält Anlage an einer durch die Gegenlasche 30 gebildeten Gegenkante 87.

Dieser Seitensteg 88 erstreckt sich an der Innenseite der Verhakungslaschen 29, 30 und mindestens teilweise an der Innenseite des Seitenlappens 20, mindestens mit einem Endbereich, nämlich einem Abschnitt 89, der etwa 1 mm bis 2 mm beträgt (Fig. 6b).

Zusätzlich wird eine justierende Stütz- und Haltewirkung durch einen Seitensteg 88 geschaffen, der an der der Rückwand 19 zugekehrten Seite in Bezug auf den Einschnitt 34 durch den Seitenlappen 21 gebildet ist.

Bei der Herstellung des Trays 16 werden in einem ersten Faltschritt (Fig. 3) ausgewählte Teile des Zuschnitts 38 aufgerichtet bzw. gefaltet. Die Vorderwand 17 ist nach diesem ersten Faltschritt unten liegend. In derselben Ebene, also ungefaltet, bleibt die anschließende Bodenwand 18. Die Rückwand 19 ist aufgerichtet. Die mit der Bodenwand 19 verbundenen Seitenlappen 21 sind ebenfalls aufgerichtet und darüber hinaus in die Ebene der Seitenflächen gefaltet. Die mit dem Seitenlappen 21 verbundenen Ecklappen 22 werden bei diesem Faltvorgang mitgenommen bis zur Anlage an der Innenseite der Bodenwand 18. Die Ecklappen 22 bewirken eine Stabilisierung dieser Zwischenfaltstellung, insbesondere auch durch Anlage einer freien Kante der Ecklappen 22 an einer aufrechten Endkante 41 der Seitenlappen 20 (Fig. 3). Die Seitenlappen 21 liegen in einer geringfügig nach außen versetzten Ebene im Verhältnis zur (aufrechten) Ebene der Seitenlappen 20.

Durch Andrücken der Rückwand 19 an die eingeschobene Zigarettengruppe 15 wird die Endstellung des Trays bzw. der Einheit 35 einschließlich der Endverhakung der Organe 29 und 30 bewirkt.

Eine Besonderheit ist die Herstellung des Trays 16 als inneres Packungskonstrukt für die Zigarettengruppe 15, und zwar das wechselseitige Einfädeln der Verhakungsorgane 29, 30. Wichtig ist die Schaffung einer Zwischenfaltstellung - etwa entsprechend Fig. 4 -, in der die Seitenlappen 20, 21 bereits mit Teilbereichen aneinanderliegen und vorzugsweise ein wechselseitiger Teileingriff der Verhakungsorgane 29, 30 geschaffen ist, mindestens eine wechselseitige Ausrichtung. Die Rückwand 19 befindet sich in einer öffnenden Schrägstellung. Dies erleichtert den Einschub der Zigarettengruppe 15 über die offene Seite des Trays 16. Auch die Bodenwand 18 - mit den an dieser anliegenden Ecklappen 22 - befindet sich in einer Schrägstellung. Durch fortgesetzte Kraftübertragung in Längsrichtung der Zigaretten 14 - insbesondere übertragen auf das Tray 16 - wird durch Gegenorgane der bodenseitige Teil des Trays 16 in die Endstellung bewegt, insbesondere auch die Rückwand 19 unter Herstellung der Einraststellung der Verhakungsorgane 29, 30. Es wird so eine fertige Einheit 35 aus Tray 16 und Zigarettengruppe 15 geschaffen. Diese Einheit 35 kann weiterverarbeitet werden, insbesondere durch Einhüllen in eine Folie.

Eine fertigungstechnische Besonderheit ergibt sich durch die Verbindung der Ecklappen 22 mit den - verkürzten - äußeren Seitenlappen 21. Wie insbesondere aus Fig. 3, Fig. 4 ersichtlich, bildet der zu faltende Bodenteil, bestehend aus Bodenwand 18, Rückwand 19, Seitenlappen 21 und Ecklappen 22, eine Falteinheit. Dies ist entlang der zwischen Vorderwand 17 und Bodenwand 18 gebildeten Querfaltlinie 26, die als Schwenk- bzw. Gelenklinie für die vorgenannte Einheit wirkt schwenkbar, wenn diese aus der Ausgangsstellung gemäß Fig. 3 in die Zwischenfaltstellung gemäß Fig. 4 und schließlich in die Endstellung gemäß Fig. 5 gefaltet wird. In der letztgenannten Stellung ergibt sich ein "Klickeffekt" durch Einrasten der Verhakungsorgane. Durch die Verbindung der Ecklappen 22 mit den äußeren Seitenlappen 21 wird darüber hinaus die Formstabilität der Einheit gewährleistet und ein Rückstelleffekt vermieden, da die Ecklappen 22 Bodenwand 18 und Rückwand 19 in der Endstellung halten bzw. stabilisieren.

Die apparative Umsetzung des Herstellungsverfahrens für Tray 16 und die Schaffung der Einheit 35 ergibt sich schematisch aus Fig. 7. Die Zuschnitte 38 für Trays 16 werden von einer Traybahn 36 im Bereich eines Trennaggregats 37 abgetrennt und mit Abstand voneinander weitertransportiert.

Das Trennaggregat 37 ist mit Trenn-, Präge- und Stanzorganen versehen, sodass in diesem Bereich komplette Zuschnitte 38, vorliegend in der Ausführung gemäß Fig. 2, hergestellt werden. Es werden demnach auch die Verankerungsorgane - Verhakungslaschen 29, 30 - durch entsprechende Stanzschnitte hergestellt. Der vorzugsweise komplette Zuschnitt 38 wird entlang einer Zuschnittbahn 39 einem Faltaggregat, insbesondere einem Faltrevolver 40, zugeführt.

Die Zuschnitte 38 werden - mit der Rückwand 19 in Förderrichtung vorn liegend - entlang der Zuschnittbahn 39 einer Einschubstation 42 des Faltrevolvers 40 zugeführt. Der vorzugsweise um eine vertikale Achse drehende Faltrevolver 40 weist eine Mehrzahl von Aufnahmen für je einen Zuschnitt 38 auf, insbesondere Taschen 43. Diese sind längs des Umfangs mit gleichen Abständen voneinander angeordnet, sodass bei - taktweiser - Drehbewegung die Taschen 43 in funktional aufeinander abgestimmte Stationen gelangen.

Jede Tasche 43 weist eine - horizontal, radial gerichtete - Bodenplatte 44 auf. Diese ist vorzugsweise geteilt und besteht aus zwei im Abstand voneinander liegenden Tragstegen mit aufrechten Taschen-Seitenwänden 45.

In der Einschubstation 42 befindet sich der Zuschnitt 38 in der Endstellung oberhalb einer Tasche 43. Durch Abwärtsbewegung wird der Zuschnitt 38 unter Aufrichtung von ausgewählten Faltlappen in die Tasche 43 eingeführt und auf der Bodenplatte 44 abgelegt. Diese Einführung erfolgt durch einen Stempel 46 mit Stempelplatte 47. In einer Ausgangsstellung (Fig. 10, strichpunktiert) befindet sich die Stempelplatte 47 oberhalb des Zuschnitts 38. Durch Abwärtsbewegung der Stempelplatte 47 wird der Zuschnitt 38 an aufrechten, ortsfesten Faltwänden 48 entlanggeführt, die im seitlichen Bereich die Seitenlappen 20 und an der Innenseite die Rückwand 19 mit an dieser angebrachten Faltlappen aufrichtet in eine (im Längsschnitt) L-Form des Zuschnitts 38. Die Stempelplatte 47 ist so bemessen, dass die gegen die Bodenwand 44 der Tasche 43 bewegten Zuschnittbereiche im Wesentlichen vollflächig abgedeckt sind, also die Vorderwand 17 und die anschließende Bodenwand 18.

Der Zuschnitt 38 wird entlang der Zuschnittbahn 39 bis in eine Endstellung oberhalb der jeweiligen Tasche 43 transportiert, und zwar bis zur Anlage an einem Anschlag 57. In der Endphase der Bewegung wird der Zuschnitt 38 durch einen Schieber 58 bewegt. Die Ausgangsstellung des Stempels 46 bzw. der Stempelplatte 47 ist auf diese Endstellung ausgerichtet.

Mit Einführung des Zuschnitts 38 in die Tasche 43 wird ein erster, komplexer Faltschritt für den Zuschnitt 38 ausgeführt. Die betreffende Tasche 43 wird sodann durch entsprechende Drehbewegung des Revolvers in eine Faltstation 49 gefördert, in der der Zuschnitt 38 bzw. das Tray 16 unter Bildung einer Zwischenfaltstellung (Fig. 12) geformt wird.

In einem ersten Faltschritt wird die Bodenwand 18 aufgerichtet, und zwar über eine Schrägstellung gemäß Fig. 11 in die Zwischenfaltstellung, in der die Bodenwand 18 unter einem spitzen Winkel zur Vertikalen gerichtet ist. Die bereits gefaltete Rückwand 19 gelangt in eine trichterförmig geöffnete Schrägstellung. Insgesamt entspricht die Faltstellung gemäß Fig. 12 der im Zusammenhang mit Fig. 4 beschriebenen Faltstellung.

Die Faltbewegung der Bodenwand 18 wird vorzugsweise durch Verschiebung des Zuschnitts 38 in Radialrichtung gegen eine radial innenliegende Taschen-Rückwand 50 bewirkt. Eine Faltkante 26 zwischen Bodenwand 18 und Rückwand 19 erhält Anlage an der Taschen-Rückwand 50. Durch die Radialverschiebung des Trays 16 wird die Bodenwand 18 - unter entsprechender Mitnahme der Rückwand 19 - aufgerichtet bis in die Zwischenfaltstellung, die zugleich Einschubstellung für die Zigarettengruppe 15 ist. Die Verschiebung des Trays 16 in der Tasche 43 erfolgt vorzugsweise durch einen Schieber 51, der mit einem (gabelförmigen) Schieberkopf den freien, radial außenliegenden Rand der Vorderwand 17 - vorzugsweise zu beiden Seiten der Ausnehmung 27 - erfasst und in Richtung zur Taschen-Rückwand 50 verschiebt.

Die dadurch eingeleitete Faltbewegung der Rückwand 19 wird durch einen Faltstempel 52 unterstützt bzw. vollendet. Dieser liegt an der Außenseite der Rückwand 19 an und korrespondiert mit der Schwenkbewegung beim Einschieben des Zuschnitts 38 in die Tasche 43.

Die Verhakungsorgane 29, 30 werden vor dem Einfädeln in die Verhakungsstellung vorgeformt, insbesondere im Bereich der Zuschnittbahn 39. Wie aus Fig. 8 in der Übersicht und in Fig. 9 im Detail ersichtlich, sind oberhalb der Zuschnittbahn 39 auf- und abbewegbare Faltorgane, nämlich Faltfinger 53 angeordnet. Zu beiden Seiten der Zuschnitte 38 wirkende Faltfinger 53 sind durch eine U-förmige Tragverbindung zu einer Einheit zusammengefasst. Durch Abwärtsbewegung wird die jeweilige Verhakungslasche 29, 30 nach unten gefaltet. Vorzugsweise ist an der Unterseite der Zuschnitte 38 ein ortsfester Gegenfalter 54 angeordnet. Faltfinger 53 und Gegenfalter 54 sind vorzugsweise mit schräg gerichteten Faltflächen ausgebildet, um eine entsprechende Stellung des jeweiligen Verhakungslappens zu gewährleisten. Die Zuschnitte werden demnach mit vorgefalteten bzw. vorgeformten (nach unten weisenden) Verhakungslaschen 29, 30 der Einschubstation 42 zugeführt.

Während der Einführung des Zuschnitts 38 in eine Tasche 43 werden auch die Ecklappen 22 in die packungsgemäße Relativstellung gefaltet, nämlich zur Anlage an der Innenseite der Bodenwand 18. Zu diesem Zweck sind im Bereich der Abwärtsbewegung des Zuschnitts 38 Faltorgane für die Ecklappen 22 angebracht, insbesondere nasenartige Vorsprünge 55 an der Taschen-Rückwand 50.

Das in beschriebener Weise in die Zwischenfaltstellung gemäß Fig. 12 geformte Tray gelangt sodann in eine Füllstation 56. In dieser wird die formierte Zigarettengruppe 15 in die Tasche 43 bzw. in das teilweise gefaltete Tray 16 eingeschoben, vorliegend in Radialrichtung.

Die Zigaretten 14 werden in üblicher Weise in einem Zigarettenmagazin 59 unter Bildung der Gruppen entnommen und einem Zigarettenrevolver 60 übergeben. Dieser transportiert die Zigarettengruppen 15 in eine (untere) Ausschubebene. Durch einen Schieber 62 wird jeweils eine Zigarettengruppe 15 aus dem Zigarettenrevolver 60 aus- und in eine Tasche 43 bzw. in ein Tray 16 eingeschoben. Vorzugsweise ist zwischen dem Zigarettenrevolver 60 und der Tasche 43 des Revolvers 40 ein Mundstück 61 positioniert, welches eine exakte und gezielte Einschubbewegung für die Zigarettengruppe in das Tray 16 gewährleistet.

Der Zuschnitt 38 bzw. das Tray 16 befindet sich beim Einschub der Zigarettengruppe 15 in der Vorfaltstellung gemäß Fig. 12. Die Seitenlappen 20, 21 liegen aneinander. Die Verhakungsorgane 29, 30 sind aufeinander ausgerichtet, sodass beim Komplettieren des Trays 16 durch Herunterdrücken der Rückwand 19 mit den (äußeren) Seitenlappen 21 der wechselseitige Eingriff der Verhakungsorgane 29, 30 erfolgt. Zugleich wird dabei die Bodenwand 18 in die packungsgerechte (aufrechte) Stellung bewegt (Fig. 14). Dazu wird die Einheit 35 aus Zigarettengruppe 15 und Tray 16 in Radialrichtung verschoben, und zwar durch den Schieber 62 mit der Zigarettengruppe 15.

Zur Vollendung der Faltung im Bereich der (Füll-)Station 56 kommt ein stempelartiges Druckorgan 63 zum Einsatz. Dieses ist in der betreffenden Station auf- und abbewegbar und erhält mit einer großflächigen Druckplatte Anlage an der Rückwand 19. In der unteren Endstellung des Druckorgans 63 liegt die Rückwand 19 an der Zigarettengruppe 15 an. Die Verhakungsorgane 29, 30 befinden sich in der fixierenden Verhakungsstellung.

Die komplettierte Einheit 35 gelangt über weitere Stationen aufgrund der Bewegung des Faltrevolvers 40 in eine Ausschubstation 64. Diese liegt vorzugsweise der Füllstation 56 diametral gegenüber. Die Einheit 35 - Zigarettengruppe 15 mit Tray 16 - wird an dieser Stelle aus der Tasche 43 ausgeschoben, insbesondere durch einen Gurt 65 mit Mitnehmern 66 zum Erfassen der Einheiten 35.

Im Bereich des Faltrevolvers 40 sind (kreisbogenförmige) Führungen angeordnet zum Fixieren des Trays 16 bzw. der Einheit 35 in den Taschen 43. Eine oberseitige Führung, insbesondere eine ringförmige Oberführung 67, erstreckt sich von der Einschubstation 42 bis zur Füllstation 56. Die Oberführung 67 ist so angeordnet, dass der teilweise gefaltete Zuschnitt 38 bzw. das Tray 16 in der Anlage an der Bodenplatte 44 der Tasche 43 fixiert ist. Die Oberführung 67 hat insbesondere Kontakt mit den freien Kanten der aufgerichteten Seitenlappen 20.

Im Anschluss an die Füllstation 56 ist eine weitere Oberführung, nämlich eine Trayführung 68 wirksam. Diese ist in Radialrichtung versetzt zur Oberführung 67 angeordnet und erstreckt sich vorzugsweise bis zur Ausschubstation 64. Die Trayführung 68 hat Anlage an der nach oben gerichteten Rückwand 19 (Fig. 15, Fig. 16).

Eine Außenführung 74 erstreckt sich in konzentrischer Anordnung zum Faltrevolver 40 an dessen Außenseite, derart, dass die Zuschnitte 38 bzw. die Trays 16 und schließlich die Einheiten 35 an der offenen Seite der Taschen 43 gehalten werden. Die Außenführung 74 erstreckt sich von der Einschubstation 42 bis zur Ausschubstation 64, mit Unterbrechungen im Bereich von Arbeitsstationen.

Im Anschluss an die Ausschubstation 64 ist ein Wendeaggregat für die Einheiten 35 wirksam. Vorliegend wird ein Wenderevolver 69 in aufrechter Ebene, insbesondere quer zur Ausschubrichtung der Einheiten 35 eingesetzt. Dieser nimmt die Einheiten 35 von dem Gurt 65 ab, insbesondere durch einen Heber 70, und legt die Einheiten 35 - nun mit nach oben gerichteter Vorderwand 17 und in Querrichtung orientierten Zigaretten 14 - auf einem Abförderer (nicht dargestellt) ab. Dieser transportiert die Einheiten mit exaktem Abstand voneinander zu einem Umhüllungsaggregat 71.

Das Umhüllungsaggregat 71 ist so ausgebildet, dass eine fortlaufende Folienbahn 72 von oben auf die Reihe der aufeinanderfolgenden Einheiten 35 abgelegt und um diese herumgefaltet wird in eine schlauchartige Struktur. Ränder der Folienbahn 72 werden - unterhalb der Einheiten 35 - unter Bildung einer Längsnaht - entsprechend der Quernaht 13 - miteinander verbunden. Im Bereich einer Siegelstation 73 werden zwischen den aufeinanderfolgenden Einheiten 35 durch Siegelorgane - Siegelwalzen - quergerichtete Siegelnähte der Folienbahn 72 hergestellt - entsprechend den Seitennähten 12. In diesem Bereich wird auch ein Trennschnitt durchgeführt, sodass komplette Folienpackungen - Innenpackung 10 - entstehen.

Fig. 18 bis Fig. 20 zeigen Alternativen hinsichtlich der Gestaltung und Anordnung von Stanzungen im Bereich von inneren Seitenlappen 20 einerseits und äußeren Seitenlappen 21 andererseits zur Schaffung von Verhakungslaschen für den wechselseitigen kraft- und/oder formschlüssigen Eingriff.

Fig. 18 zeigt zwei unterschiedliche Ausführungen der Zuschnitte 38. Diese stimmen im Grundaufbau überein mit dem Zuschnitt 38 der Fig. 2. Lediglich die Ecklappen 22 sind über eine Faltlinie 23 mit den inneren Seitenlappen 20 verbunden und durch Stanzlinien 24 von den übrigen benachbarten Faltlappen abgetrennt.

Bei dem Ausführungsbeispiel der Fig. 18, links und entsprechend Fig. 19 erstrecken sich Stanzungen im Bereich der Faltlappen 20, 21 von freien Längskanten ausgehend in Querrichtung. Der innere Seitenlappen 20 ist mit einer vom Rand aus konvergierenden, vorzugsweise etwa keilförmigen Stanzung 75 versehen, die sich über einen Teilbereich des Faltlappens 20, vorzugsweise etwa bis zur Mitte erstreckt. Eine Gegenstanzung des (äußeren) Seitenlappens 21 ist ebenfalls keilförmig ausgebildet, vorzugsweise jedoch mit einer schräg gerichteten Führungskante und mit einer vorzugsweise rechtwinklig gerichteten Querkante 77, die eine Verhakungslasche, insbesondere eine Außenlasche 78, begrenzt. Das Gegenorgan ist eine Innenlasche 79 als von der Stanzung 75 begrenzter Teil des Seitenlappens 20. Die Laschen 78, 79 sind durch wechselseitigen Eingriff der Seitenlappen 20 und 21 miteinander verhakt, wobei die Anordnung und Abmessung so getroffen ist, dass die Stanzungen 75 und 76 passend ineinandergreifen und an den Enden eine wechselseitige Abstützung bilden.

Bei der Ausführung gemäß Fig. 18, rechts und entsprechend Fig. 20 ist der innere Seitenlappen 20 mit einer vorzugsweise geradlinigen Querstanzung 80 versehen, die sich vorliegend über die volle Breite des Faltlappens 20 erstreckt. Die Querstanzung 80 bildet einen keilförmigen Eingang 81. Die mit den Verankerungsorganen des Seitenlappens 20 zusammenwirkende Stanzung im Bereich des äußeren Seitenlappens 21 besteht vorliegend aus einem vorzugsweise geradlinigen Einschnitt 82, (etwa) in der Mitte der Querkante des Faltlappens 21 liegend.

Bei der Faltung des Zuschnitts 38 gelangen die Stanzungen 80, 82 in Eingriff miteinander, derart, dass ein (randseitiger) Lappenteil 83 an der Außenseite und ein (innenliegender) Lappenteil 84 an der Innenseite des inneren Seitenlappens 20 liegt. Dieser wird zwischen den leicht gespreizten, jedenfalls unter einem Winkel zueinander gerichteten Lappenteilen 83, 84 eingeklemmt.

Eine besondere (unabhängige) Ausführung eines Trays 16 ist in Fig. 21, Fig. 22 und Fig. 23 gezeigt. Bei diesem Stützorgan bzw. Tray 16 für eine Zigarettengruppe 15 ist einerseits eine verbesserte Abstützung und Fixierung der formierten Zigarettengruppe 15 und andererseits eine verbesserte kraft- und/oder formschlüssige Verbindung der Seitenlappen (20, 21) gegeben.

Der Zuschnitt 38 für diese Ausführung des Trays 16 ist vorzugsweise abfallfrei von einer fortlaufenden Materialbahn - dünner Karton - abtrennbar. Vorzugsweise werden alle Stanzungen und/oder Prägungen im Bereich einer entsprechend ausgebildeten Stanz- bzw. Trenneinheit angebracht, insbesondere auch Stanzungen und Prägungen für die kraft- und/oder formschlüssige Verbindung der Seitenlappen 20, 21 miteinander. Die Abmessung des Zuschnitts 38 bzw. des Trays 16 ist in besonderer Weise auf die Ausrichtung der Zigaretten 14 innerhalb der Zigarettengruppe 15 abgestimmt. Filter 90 der Zigaretten 14 sind zur (offenen) Stirnseite des Trays 16 gerichtet. Die Vorderwand 17 des Trays 16 erstreckt sich - überwiegend - über die volle Länge der Zigaretten 14, schließt mit diesen im Wesentlichen bündig ab. Dies gilt auch für die mit der Vorderwand 17 verbundenen Seitenlappen 20. Lediglich die Ausnehmung 27 ist zurückgesetzt.

Eine Besonderheit liegt in der Struktur der Rückseite. Der unter Bildung des Vorsprungs 28 von einem nachfolgenden Zuschnitt abgetrennte Zuschnitt 38 ist im Bereich der Stirnseite durch quergerichtete Oberkanten 93 der Rückwand 19 begrenzt. Diese Kanten 93 erstrecken sich über die volle Breite der Seitenlappen 21. Die Abmessung der Rückwand 19 ist so gewählt, dass diese sich bis in den Bereich der Filter 90 erstreckt und diese in einem der Bodenwand 18 zugekehrten Rand- bzw. Endbereich überdeckt. Der Vorsprung 28 ist so ausgebildet, dass dieser mit einem freien Querrand etwa bündig mit den Enden der Zigaretten 14 bzw. der Filter 90 liegt. Dieser Gestaltung liegt die Erkenntnis zugrunde, dass die Formation der Zigaretten, also die Zigarettengruppe 15, besonders stabil und formerhaltend fixiert ist, wenn die Filter 90 mindestens teilweise durch das Halte- bzw. Umhüllungsorgan erfasst sind.

Die Verankerungsorgane für die Seitenlappen 20, 21 sind hinsichtlich der randseitigen Organe in der im Zusammenhang mit Fig. 1 bis Fig. 6b beschriebenen und dargestellten Weise ausgebildet. Es wird demnach insoweit auf die vorangehende Beschreibung Bezug genommen.

Die Seitenlappen 20, 21 sind vorzugsweise mit mindestens einem weiteren kraft- und formschlüssig wirkenden Verbindungsmittel versehen. Dieses besteht bei dem gezeigten Ausführungsbeispiel aus einer schräg gerichteten Stanzung bzw. Ausnehmung 91 in einem der Vorderwand 17 zugekehrten Randbereich des Seitenlappens 20 - benachbart zu einer Längsfaltlinie 25. Die Stanzung bzw. Ausnehmung 91 ist etwa unter einem Winkel von 45° gerichtet. Konkret ist eine U-Stanzung 94 angebracht, die eine schwenkbare Lasche bildet mit einer Schwenkachse 95.

Bei der Zusammenfügung der Faltlappen 20, 21 wird die durch die U-Stanzung 94 gebildete Lasche nach außen gefaltet. Ein Eckbereich 92 des außenliegenden Seitenlappens 21 wird in die Ausnehmung 91 im Bereich der U-Stanzung 94 eingeführt und bewirkt eine zusätzliche justierende, aber auch haltende Fixierung des Seitenlappens 21. Der (dreieckförmige) Eckbereich 92 liegt an der Innenseite des inneren Seitenlappens 20.

Die vorstehende Ausführung kann alternativ auch für Innenkragen bzw. Trays eingesetzt werden, bei denen die Seitenlappen 20, 21 - zusätzlich oder alternativ - durch Leim, z. B. durch Leimpunkte, miteinander verbunden sind.

**Bezugszeichenliste:**

| | | | |
|---|---|---|---|
| 10 | Innenpackung | 54 | Gegenfalter |
| 11 | Verschlusslasche | 55 | Vorsprung |
| 12 | Seitennaht | 56 | Füllstation |
| 13 | Quernaht | 57 | Anschlag |
| 14 | Zigarette | 58 | Schieber |
| 15 | Zigarettengruppe | 59 | Zigarettenmagazin |
| 16 | Tray | 60 | Zigarettenrevolver |
| 17 | Vorderwand | 61 | Mundstück |
| 18 | Bodenwand | 62 | Schieber |
| 19 | Rückwand | 63 | Druckorgan |
| 20 | innerer Seitenlappen | 64 | Ausschubstation |
| 21 | äußerer Seitenlappen | 65 | Gurt |
| 22 | Ecklappen | 66 | Mitnehmer |
| 23 | Faltlinie | 67 | Oberführung |
| 24 | Stanzlinie | 68 | Trayführung |
| 25 | Längsfaltlinie | 69 | Wenderevolver |
| 26 | Querfaltlinie | 70 | Heber |
| 27 | Ausnehmung | 71 | Umhüllungsaggregat |
| 28 | Vorsprung | 72 | Folienbahn |
| 29 | Verhakungslasche | 73 | Siegelstation |
| 30 | Gegenlasche | 74 | Außenführung |
| 31 | Stanzschnitt | 75 | Stanzung |
| 32 | Anfangskante | 76 | Gegenstanzung |
| 33 | Stützkante | 77 | Querkante |
| 34 | Einschnitt | 78 | Außenlasche |
| 35 | Einheit | 79 | Innenlasche |
| 36 | Traybahn | 80 | Querstanzung |
| 37 | Trennaggregat | 81 | Eingang |
| 38 | Zuschnitt | 82 | Einschnitt |
| 39 | Zuschnittbahn | 83 | Lappenteil |
| 40 | Faltrevolver | 84 | Lappenteil |
| 41 | Endkante | 85 | Laschenfaltlinie |
| 42 | Einschubstation | 86 | Laschenfaltlinie |
| 43 | Tasche | 87 | Gegenkante |
| 44 | Bodenplatte | 88 | Seitensteg |
| 45 | Taschen-Seitenwand | 89 | Abschnitt |
| 46 | Stempel | 90 | Filter |
| 47 | Stempelplatte | 91 | Ausnehmung |
| 48 | Faltwand | 92 | Eckbereich |
| 49 | Faltstation | 93 | Oberkante |
| 50 | Taschen-Rückwand | 94 | U-Stanzung |
| 51 | Schieber | 95 | Schwenkachse |
| 52 | Faltstempel | | |
| 53 | Faltfinger | | |

## Patentansprüche

1. Packung für Zigaretten (14) oder andere stabförmige Raucherartikel, mit einem als Tray (16) ausgebildeten, eine in Reihen angeordnete Zigarettengruppe (15) mindestens teilweise umgebenden Halte- bzw. Stützorgan aus dünnem Karton, dass eine Vorderwand (17), eine Rückwand (19), eine Bodenwand (18) und Seitenwände aus einander mindestens teilweise überdeckenden Seitenlappen (20, 21) aufweist, wobei eine aus Zigarettengruppe (15) und Tray (16) bestehende Einheit (35) von einer Folie umgeben ist unter Bildung einer Folien- bzw. Innenpackung (10), **dadurch gekennzeichnet, dass** die Seitenlappen (20, 21) zur Bildung der Seitenwände des Trays (16) durch wechselseitige formschlüssige und/oder kraftschlüssige Verbindung in einer packungsgemäßen Stellung, nämlich mit wechselseitiger Überdeckung gehalten sind, und zwar durch Verhakung von Verhakungslaschen (29, 79, 83) und Gegenlaschen (30, 78, 84), wobei die Verhakungslaschen (29, 79, 83) und Gegenlaschen (30, 78, 84) als Teile der die Seitenwände bildenden Seitenlappen (20, 21) durch Stanzung bzw. durch Schnitte hergestellt sind.

2. Packung nach Anspruch 1, **dadurch gekennzeichnet, dass** die Seitenlappen (20, 21) insbesondere schlitzförmige Stanzungen aufweisen, die mit vorzugsweise ebenfalls schlitzförmigen Stanzungen des jeweils anderen Faltlappens korrespondieren, insbesondere derart, dass der innere Seitenlappen (20) eine durch einen vorzugsweise linienförmigen, konturierten Stanzschnitt (31) gebildete Verhakungslasche (29) und der andere Seitenlappen (21) eine durch vorzugsweise geradlinigen Einschnitt (34) gebildete Gegenlasche (30) aufweist, wobei die Verhakungslaschen (29, 30) vorzugsweise derart zusammenwirken, dass die in eine Schrägstellung vorzugsweise nach außen geformten Verhakungslaschen (29, 30) mit Stützkanten aufeinander abgestützt sind, insbesondere mit einer etwa horizontalen nach unten gerichteten Stützkante (33) der Verhakungslasche (29) einerseits und einer entgegengerichteten Gegenkante (87) der Gegenlasche (30) andererseits.

3. Packung nach Anspruch 1 oder 2, **dadurch gekennzeichnet, dass** der äussere Seitenlappen (21) in einem der Rückwand (19) zugekehrten Bereich einen Seitensteg (88) neben der Gegenlasche (30) bzw. neben dem Einschnitt (34) bildet, der sich an der Innenseite in Bezug auf die Verhakungslaschen (29, 30) erstreckt und mit einem Teilbereich - Abschnitt (89) im Bereich des Seitenlappens (20) liegt im Anschlüsse an die Verhakungslasche (29).

4. Packung nach Anspruch 1 oder einem der weiteren Ansprüche, **dadurch gekennzeichnet, dass** die schlitz- bzw. linienförmigen Stanzungen (31, 34) zur Bildung der Verhakungslasche (29) einerseits und der Gegenlasche (30) andererseits von freien Rändern bzw. Kanten der jeweiligen Faltlappen ausgehend geführt sind, insbesondere ein konturierter Stanzschnitt (31) für die Verhakungslasche (29) des Seitenlappens (20) ausgehend von einer freien Längskante desselben und/oder der Einschnitt (34) für die Gegenlasche (30) von einer freien Querkante des äusseren Seitenlappens (21) ausgehend, wobei vorzugsweise der innere Seitenlappen (20) durch entsprechende Ausbildung des Stanzschnitts (31) eine langgestreckte Verhakungslasche (29) aufweist, die einerseits durch eine freie Randkante des Seitenlappens (20) und andererseits durch den konturierten Stanzschnitt (31) begrenzt ist, derart, dass die Verhakungslasche (29) in der Verhakungsstellung um eine vorzugsweise quergerichtete Faltlinie in die schräggerichtete Verhakungsstellung weist, während die Gegenlasche (30) des äußeren Seitenlappens (21) vorzugsweise als im Wesentlichen dreieckförmige Lasche ausgebildet ist.

5. Packung nach Anspruch 1 oder einem der weiteren Ansprüche für Zigaretten (14) mit zur Stirnseite der Packung weisenden Filtern (90), **gekennzeichnet durch** folgende Merkmale:
a) die Vorderwand (17) des Trays (16) und die mit dieser verbundenen inneren Seitenlappen (20) erstrecken sich mindestens bis in einen Bereich einer Abdeckung von Filtern (90) der Zigaretten (14), vorzugsweise über die volle Länge der Zigaretten (14) mit etwa bündigem Abschluss mit den Zigaretten (14) bzw. den Filtern (90),
b) die Rückwand (19) des Trays (16) und die mit dieser verbundenen äußeren Seitenlappen (21) erstrecken sich mindestens bis in den Bereich einer Überdeckung der Filter (90) der Zigaretten (14), vorzugsweise derart, dass an der Rückwand (19) ein Vorsprung (28) entsprechend einer Ausnehmung (27) der Vorderwand (17) sich bis in den Bereich eines bündigen Abschlusses mit den Filtern (90) der Zigaretten (14) erstreckt,
c) seitliche Bereiche der Rückwand (19) bilden Oberkanten (93) als vorzugsweise zurückgesetzte Begrenzung der Rückwand (19), derart, dass die Oberkanten (93) im Bereich der Filter (90) der Zigaretten (14) liegen.

6. Packung nach Anspruch 1 oder einem der weiteren Ansprüche, **gekennzeichnet durch** folgende Merkmale:
a) die Seitenlappen (20, 21) sind durch mindestens eine weitere, zweite formschlüssige und/oder kraftschlüssige Verbindung zusätzlich zu den Verhakungslaschen (29, 79, 83) und Gegenlaschen (30, 78, 84) miteinander verbunden,
b) die zusätzliche Verbindung der Seitenlappen (20, 21) ist im Abstand von der ersten formschlüssigen und/oder kraftschlüssigen Verbindung der Seitenlappen (20, 21) angeordnet, vorzugsweise in einem der Vorderwand (17) zugekehrten Bereich,
c) vorzugsweise ist eine schräg gerichtete Stanzung bzw. Ausnehmung (91) des inneren Seitenlappens (20) benachbart zur Vorderwand (17) positioniert, wobei der äußere Seitenlappen mit einem freiliegenden Eckbereich (92) in die Ausnehmung (91) eintritt bzw. durch diese hindurchtritt und an der Innenseite des innenliegenden Seitenlappens (20) positioniert ist.

7. Packung nach Anspruch 1 oder einem der weiteren Ansprüche, **dadurch gekennzeichnet, dass** einer der Faltlappen, insbesondere der inneren Seitenlappen (20), einen vorzugsweise geradlinigen, quergerichteten Stanzschnitt aufweist, insbesondere über die volle Breite des Seitenlappens (20) als Querstanzung, wobei ein durch den anderen äusseren Seitenlappen (21) gebildeter Lappenteil (83) im Bereich der Querstanzung (80) zwischen durch den Stanzschnitt (80) gebildeten Teilen des Seitenlappens (20) eingeklemmt ist und wobei vorzugsweise der klemmend verankerte Lappenteil (83) des Seitenlappens (21) durch einen vorzugsweise geradlinigen Einschnitt (82), ausgehend von einer freien Querkante des Seitenlappens (21), gebildet ist, derart, dass ein der Rückwand (19) zugekehrter weiterer Lappenteil (84) unter Spannung geklemmt an der Innenseite des Seitenlappens (20) im Bereich der Querstanzung (80) anliegt.

8. Packung nach Anspruch 1 oder einem der weiteren Ansprüche, **dadurch gekennzeichnet, dass** im Bereich der Seitenlappen (20, 21) angeordnete, insbesondere quergerichtete Stanzungen zur Bildung von Verhakungslaschen und Gegenlaschen mindestens teilweise keilförmig ausgebildet sind, vorzugsweise als keilförmige Stanzung (75) des inneren Seitenlappens (20) einerseits und als Gegenstanzung (76) im Bereich des äußeren Seitenlappens (21), wobei die Stanzungen (75, 76) vorzugsweise sich etwa bis zur Mitte der Seitenlappen (20, 21) erstrecken und in der Faltstellung ineinandergreifen, derart, dass ein Lappen des äusseren Seitenlappens (21) als Außenlasche (78) unter Klemmwirkung an der Außenseite des inneren Seitenlappens (20) und ein innerer Klemmlappen bzw. eine Innenlasche (79) ebenfalls unter Spannung an der Außenseite des äusseren Seitenlappens (21) anliegt.

9. Packung nach Anspruch 1 oder einem der weiteren Ansprüche, **dadurch gekennzeichnet, dass** an der Innenseite der Bodenwand (18) des Trays (16) anliegende Ecklappen (22) mit den äußeren Seitenlappen (21) verbunden sind, insbesondere über eine durch Schwächung des Materials gebildete Faltlinie (23), wobei die Ecklappen (22) gegenüber der Bodenwand (18) einerseits und den inneren Seitenlappen (20) andererseits durch Stanzlinien (24) abgeteilt sind, derart, dass eine schwenkbare Einheit aus Bodenwand (18), Rückwand (19), Seitenlappen (21) und Ecklappen (22) gebildet ist.

10. Verfahren zum Herstellen von Einheiten (35) aus einer Zigarettengruppe (15) und einem diese mindestens teilweise umgebenden, als Tray (16) ausgebildeten Stützorgan aus einem vorzugsweise einstückigen Zuschnitt (38) als Inhalt einer Folien- bzw. Innenpackung (10), mit folgenden Verfahrensschritten:
a) der Zuschnitt (38) des Trays (16) wird vorzugsweise durch Eindrücken in eine Aufnahme bzw. Tasche (43) eines Endlosförderers, insbesondere eines Faltrevolvers (40) eingeführt, derart, dass mindestens eine Vorderwand (17) des Zuschnitts (38) an einem Boden bzw. einer Bodenplatte (44) der Tasche (43) anliegt und andere Bereiche des Zuschnitts (38) aufgerichtet sind, insbesondere eine Rückwand (19) und an der Vorderwand (17) angebrachte innere Seitenlappen (20),
b) der Zuschnitt (38) wird sodann durch Faltung mindestens der Rückwand (19) aus einer aufrechten Stellung in eine schräggerichtete Stellung in Richtung zur Endstellung gefaltet,
c) des Weiteren werden die mit der Rückwand (19) verbundenen äußeren Seitenlappen (21) in eine quergerichtete Stellung gefaltet unter Teilanlage an die inneren Seitenlappen (20),
d) in dieser Zwischenfaltstellung des Zuschnitts (38) wird die formierte, aus vorzugsweise mehreren Reihen bestehende Zigarettengruppe (15) über eine offene, radial außenliegende Seite des Trays (16) eingeschoben, vorzugsweise bis in den Bereich der Bodenwand (18),
e) sodann wird das Tray (16) fertig gefaltet durch Abwärtsfaltung der Rückwand (19) bis in die Endstellung unter gleichzeitiger wechselseitiger Einführung von Verhakungsorganen der einander mindestens teilweise überdeckenden Seitenlappen, welche als Teile der die Seitenwände bildenden Seitenlappen (20, 21) durch Stanzung bzw. durch Schnitte hergestellt sind und Verhakungslaschen (29, 79, 83) und Gegenlaschen (30, 78, 84) umfassen.

11. Verfahren nach Anspruch 10, **gekennzeichnet durch** folgende Merkmale:
a) in einer ersten Faltstellung des Zuschnitts (38), insbesondere nach Einführen in eine Tasche (43) des Revolvers (40), liegen Vorderwand (17) und Bodenwand (18) in einer gemeinsamen Ebene an der Bodenplatte (44) der Tasche (43), während die inneren Seitenlappen (20) sowie die Rückwand (19) mit den äusseren Seitenlappen (21) aufgerichtet sind,
b) durch Faltung des aufrechten Schenkels mit der Rückwand (19) in eine Schräg- bzw. Zwischenfaltstellung wird die Bodenwand (18) ebenfalls in eine Schrägstellung, vorzugsweise unter einem spitzen Winkel zur Bodenplatte (44) gefaltet, einschließlich der an der Innenseite der Bodenwand (18) anliegenden, mit den äußeren Seitenlappen (21) verbundenen Ecklappen,
c) danach wird durch Radialverschiebung des teilweise gefalteten Zuschnitts (38) in der Tasche (43) die Bodenwand (18) in die packungsgemäße Stellung quer zur Vorderwand (17) aufgerichtet, vorzugsweise durch Übertragung von Schubkraft auf eine freie, radial außenliegende Kante der Vorderwand (17) und durch Anlage der Bodenwand (18) bzw. einer Querfaltlinie (26) an einem Anschlag, vorzugsweise der Taschen-Rückwand (50), und wobei vorzugsweise
d) die Bodenwand (18) in der Zwischenfaltstellung des Zuschnitts (38) bzw. des Trays (16), vorzugsweise entsprechend der Einschubstellung für die Zigarettengruppe (15), in einer Schrägstellung angeordnet ist, wobei
e) eine Einheit aus Bodenwand (18), Rückwand (19), äußeren Seitenlappen (21) und Ecklappen (22) zuerst in die Zwischenfaltstellung und danach in die packungsgemäße Endstellung gefaltet ist, wobei in der Endphase der Faltung die Verhakungsorgane (29, 30) in Eingriff gelangen.

12. Verfahren nach Anspruch 11, **dadurch gekennzeichnet, dass** die Verhakungsorgane der Seitenlappen (20, 21), also Verhakungslasche (29) bzw. Gegenlasche (30), bei vorzugsweise ungefaltetem Zuschnitt (38) in eine Wirkstellung gefaltet werden, vorzugsweise unter einem spitzen Winkel zur Ebene der Seitenlappen (20, 21), weiter vorzugsweise während des Transports des ungefalteten Zuschnitts (38) entlang einer Zuschnittbahn (39) zur Tasche (43) des Faltrevolvers (40), wobei von oben wirkende Faltfinger (53) die Faltung der Laschen (29, 30) in Abwärtsrichtung bewirken und dass vorzugsweise bei Beginn der Einführung des Zuschnitts (38) durch Abwärtsbewegung in eine Tasche (43) Ecklappen (22) des Zuschnitts in eine Vorfaltstellung gefaltet werden, vorzugsweise durch feststehende, in die Bewegungsbahn des Zuschnitts (38) ragende Vorsprünge (55).

13. Verfahren nach Anspruch 11 oder einem der weiteren Ansprüche, **dadurch gekennzeichnet, dass** die mit nach oben gerichteter Stellung der Rückwand (19) hergestellten Trays (16) bzw. Einheiten (35) nach der Fertigstellung, insbesondere nach Ausschub aus dem Faltrevolver (40), gewendet werden, vorzugsweise durch einen Wenderevolver (69), derart, dass beim anschließenden Weitertransport die Vorderwand (17) nach oben gerichtet ist.

14. Vorrichtung zum Herstellen von Packungen für Zigaretten (14) oder dergleichen, bestehend aus einem eine Zigarettengruppe (15) mindestens teilweise umgebenden, als Tray (16) ausgebildeten Halt- bzw. Stützorgan mit Vorderwand (17), Rückwand (19), Bodenwand (18) und aus einander teilweise überdeckenden Seitenlappen (20, 21) gebildeten Seitenwänden, wobei eine aus Zigarettengruppe (15) und Tray (16) bestehende Einheit (35) nachfolgend in eine Folie eingehüllt wird unter Bildung einer Folien- bzw. Innenpackung (10), mit folgenden Merkmalen:
a) ein Trennaggregat (37) dient zum vorzugsweise fortlaufenden Abtrennen von Zuschnitten (38) für jeweils ein Tray (16) von einer fortlaufenden Material- bzw. Traybahn (36), vorzugsweise unter Anbringung von Stanzlinien und Faltlinien (25, 26),
b) eine Zuschnittbahn (39) dient zum Transport der abgetrennten und auf Abstand voneinander gebrachten Zuschnitte (38) zu einem Faltaggregat, insbesondere einem Faltrevolver (40),
c) zur Einführung eines Zuschnitts (38) in eine Aufnahme - Tasche (43) des Faltrevolvers (40) ist oberhalb der Tasche (43) ein Eindrückorgan, insbesondere ein Stempel (46) mit Stempelplatte (47), angeordnet zum Eindrücken des Zuschnitts (38) in die darunter befindliche Tasche (43) unter Aufrichtung von ausgewählten Bereichen bzw. Faltlappen des Zuschnitts (38),
d) der Stempel (46) bzw. die Stempelplatte (47) sind so angeordnet und bemessen, dass beim Einführen des Zuschnitts (38) in die Tasche (43) eine Vorderwand (17) und eine anschließende Bodenwand (18) in einer gemeinsamen Ebene an einer Bodenplatte (44) der Tasche (43) anliegen, die übrigen Bereiche und Faltlappen hingegen aufgerichtet sind,
e) durch Drehbewegung des Faltrevolvers (40) sind die Taschen (43) mit teilweise gefaltetem Zuschnitt (38) nacheinander in eine Faltstation (49) zur Durchführung weiterer Faltschritte, in eine Füllstation (56) zum Einschieben einer Zigarettengruppe (15) in das unfertige Tray (16) und zur Komplettierung des Trays (16) unter Verhakung von Verhakungs- und Gegenlaschen der Seitenlappen (20,21) schließlich in eine Ausschubstation (64) transportierbar, in der die fertigen Einheiten (35) aus dem Faltrevolver (40) ausschiebbar sind.

15. Vorrichtung nach Anspruch 14, **dadurch gekennzeichnet, dass** im Bereich der Zuführung der Zuschnitte (38) zum Faltrevolver (40), insbesondere im Bereich der Zuschnittbahn (39), Faltorgane wirksam sind zum Vorfalten der Verhakungslaschen (29) bzw. Gegenlaschen (30), insbesondere auf- und abbewegbare Faltfinger (53), die durch Abwärtsbewegung die Laschen (29, 30) nach unten falten, insbesondere in Verbindung mit einem unterhalb der Bewegungsbahn der Zuschnitte (38) angeordneten Gegenfalter (54).

16. Vorrichtung nach Anspruch 14 oder 15, **dadurch gekennzeichnet, dass** in der Bewegungsbahn der Zuschnitte (38) zum Faltrevolver (40) Faltorgane zum Vorfalten von Ecklappen (22) angeordnet sind, insbesondere feststehende Vorsprünge (55) im Bereich einer Taschen-Rückwand (50), wobei vorzugsweise zum Aufrichten der Bodenwand (18) aus einer Ausgangsstellung in eine schräg gerichtete Zwischenfaltstellung und schließlich in die aufgerichtete Endstellung auf den Zuschnitt (38) bzw. das Tray (16) wirkende Schuborgane dienen, insbesondere ein Schieber (51) mit einem vorzugsweise gabelförmigen Kopf zur Anlage an einer freien, radial außenliegenden Kante der Vorderwand (17) und wobei weiterhin vorzugsweise zur Faltbewegung der Rückwand (19), insbesondere in Verbindung mit der Bodenwand (18), in eine Zwischenfalt- und schließlich in die Endstellung zusätzliche, an der Außenseite der Rückwand (19) wirkende Falt- bzw. Druckorgane dienen, insbesondere ein Faltstempel (52).

## Claims

1. Pack for cigarettes (14) or other stick-shaped smokers' articles, having a retaining or supporting member, respectively, of thin cardboard, which is configured as a tray (16) and at least partially surrounds a group of cigarettes (15) that are disposed in rows and which has a front wall (17), a rear wall (19), a base wall (18) and lateral walls from lateral flaps (20, 21) that at least partially overlap one another, wherein a unit (35) that is composed of the group of cigarettes (15) and the tray (16) is surrounded by a foil to form a foil pack and/or interior pack (10), **characterized in that** the lateral flaps (20, 21) for forming the lateral walls of the tray (16) are held in a position according to the pack, specifically so as to mutually overlap, by way of a mutual form-fitting and/or force-fitting connection, specifically by way of the latching of latching tabs (29, 79, 83) and counter tabs (30, 78, 84), wherein the latching tabs (29, 79, 83) and counter tabs (30, 78, 84) as parts of the lateral flaps (20, 21) that form the lateral walls are produced by punching or by cuts, respectively.

2. Pack according to Claim 1, **characterized in that** the lateral flaps (20, 21) have in particular slot-shaped punched features which communicate with preferably likewise slot-shaped punched features of the respective other folding flap in particular in such a manner that the internal lateral flap (20) has a latching tab (29) that is formed by a preferably linear contoured punched cut (31), and the other lateral flap (21) has a counter tab (30) that is formed by a preferably rectilinear incision (34), wherein the latching tabs (29, 30) preferably interact in such a manner that the latching tabs (29, 30) that are preferably shaped outward to an oblique position are supported on one another by supporting edges, in particular by way of an approximately horizontal, downwardly directed supporting edge (33) of the latching tab (29), on the one hand, and an oppositely directed counter edge (87) of the counter tab (30), on the other hand.

3. Pack according to Claim 1 or 2, **characterized in that** the external lateral flap (21) in a region that faces the rear wall (19) forms a lateral web (88) beside the counter tab (30), or beside the incision (34), said lateral web in relation to the latching tabs (29, 30) extending on the internal side and by way of a part-region portion (89) lying in the region of the lateral flap (20) so as to adjoin the latching tab (29).

4. Pack according to Claim 1 or one of the further claims, **characterized in that** the slot-shaped or linear, respectively, punched features (31, 34) for forming the latching tab (29), on the one hand, and the counter tab (30), on the other hand, are guided so as to emanate from free peripheries, or edges, respectively, of the respective folding flaps, in particular one contoured punched cut (31) for the latching tab (29) of the lateral flap (20) emanating from a free longitudinal edge of the latter, and/or the incision (34) for the counter tab (30) emanating from a free transverse edge of the external lateral flap (21), wherein the internal lateral flap (20), on account of a corresponding configuration of the punched cut (31) preferably has an elongate latching tab (29) which by way of a free peripheral edge of the lateral flap (20), on the one hand, and by way of the contoured punched cut (31), on the other hand, is delimited in such a manner that the latching tab (29) in the latching position points about a preferably transversely oriented fold line to the oblique latching position, while the counter tab (30) of the external lateral flap (21) is preferably configured as a substantially triangular tab.

5. Pack according to Claim 1 or one of the further claims, for cigarettes (14) having filters (90) that point to the end side of the pack, **characterized by** the following features:
a) the front wall (17) of the tray (16) and the internal lateral flaps (20) connected to said front wall extend at least up to a region of a cover of filters (90) of the cigarettes (14), preferably across the full length of the cigarettes (14), having a termination that is approximately flush with the cigarettes (14) or the filters (90), respectively;
b) the rear wall (19) of the tray (16) and the external lateral flaps (21) connected to said rear wall extend at least up to the region of a cover of the filters (90) of the cigarettes (14), preferably in such a manner that a protrusion (28), corresponding to a clearance (27) of the front wall (17), on the rear wall (19) extends up to the region of a termination that is flush with the filters (90) of the cigarettes (14);
c) lateral regions of the rear wall (19) form upper edges (93) as a preferably recessed delimitation of the rear wall (19) in such a manner that the upper edges (93) lie in the region of the filters (90) of the cigarettes (14).

6. Pack according to Claim 1 or one of the further claims, **characterized by** the following features:
a) the lateral flaps (20, 21) are connected to one another by way of at least one further, second form-fitting and/or force-fitting connection in addition to the latching tabs (29, 79, 83) and counter tabs (30, 78, 84);
b) the additional connection of the lateral flaps (20, 21) is disposed so as to be at a spacing from the first form-fitting and/or force-fitting connection of the lateral flaps (20, 21), preferably in a region that faces the front wall (17) ;
c) an obliquely positioned punched feature or clearance (91), respectively, of the internal lateral flap (20) is preferably positioned so as to be adjacent to the front wall (17), wherein the external lateral flap by way of an exposed corner region (92) enters the clearance (91), or penetrates the latter, respectively, and is positioned on the internal side of the inside lateral flap (20).

7. Pack according to Claim 1 or one of the further claims, **characterized in that** one of the folding flaps, in particular of the internal lateral flaps (20), has a preferably rectilinear, transversely oriented punched cut, in particular across the full width of the lateral flap (20) in the form of a transverse punched feature, wherein a flap part (83) that is formed by the other external lateral flap (21) in the region of the transverse punched feature (80) is jammed between parts of the lateral flap (20) that are formed by the punched cut (80), and wherein the flap part (83) of the lateral flap (21) that is anchored in a jammed manner is preferably formed by a preferably rectilinear incision (82), emanating from a free transverse edge of the lateral flap (21), in such a manner that a further flap part (84) that faces the rear wall (19) in the region of the transverse punched feature (80) under tension bears in a clamped manner on the internal side of the lateral flap (20).

8. Pack according to Claim 1 or one of the further claims, **characterized in that** in particular transversely directed punched features that are disposed in the region of the lateral flaps (20, 21) for forming latching tabs and counter tabs are at least in part configured so as to be wedge-shaped, preferably as a wedge-shaped punched feature (75) of the internal lateral flap (20), on the one hand, and as a punched counter feature (76) in the region of the external lateral flap (21), wherein the punched features (75, 76) preferably extend approximately up to the centre of the lateral flaps (20, 21) and in the folded position mutually engage in such a manner that a flap of the external lateral flap (21) as an external flap (78) under a clamping action bears on the external side of the internal lateral flap (20), and an internal clamping flap, or an internal tab (79), respectively, likewise under tension bears on the external side of the external lateral flap (21).

9. Pack according to Claim 1 or one of the further claims, **characterized in that** corner flaps (22) that bear on the internal side of the base wall (18) of the tray (16) are connected to the external lateral flaps (21) in particular by way of a fold line (23) that is formed by weakening the material, wherein the corner flaps (22) in relation to the base wall (18), on the one hand, and the internal lateral flaps (20), on the other hand, are separated by punch lines (24) in such a manner that a pivotable unit is formed from the base wall (18), the rear wall (19), the lateral flaps (21) and the corner flaps (22).

10. Method for producing units (35) from a group of cigarettes (15) and a support member that is configured as a tray (16) and at least partially surrounds said group of cigarettes from a preferably integral blank (38), as a content of a foil pack and/or internal pack (10), comprising the following method steps:
a) the blank (38) of the tray (16), preferably by being impressed into a receptacle or pocket (43), respectively, of a continuous conveyor, in particular of a folding turret (40), is introduced in such a manner that at least a front wall (17) of the blank (38) bears on a base or a base plate (44), respectively, of the pocket (43), and other regions of the blank (38), in particular a rear wall (19) and internal lateral flaps (20) that are attached to the front wall (17), are erected;
b) the blank (38) by folding at least the rear wall (19) is thereafter folded from an upright position to an oblique position in the direction of the final position;
c) the external lateral flaps (21) that are connected to the rear wall (19) are furthermore folded to a transversely directed position while partially bearing on the internal lateral flaps (20) ;
d) the shaped group of cigarettes (15), preferably composed of a plurality of rows, in this intermediate folded position of the blank (38) is inserted by way of an open, radially outer side of the tray (16), preferably up to the region of the base wall (18);
e) the tray (16) is thereafter completely folded by folding the of the rear wall (19) downwards up to the final position while simultaneously introducing latching members of the at least partially overlapping lateral flaps in an reciprocating manner, said lateral flaps being produced as parts of the lateral flaps (20, 21) that form the lateral walls by punching or by cuts, respectively, and comprising latching tabs (29, 79, 83) and counter tabs (30, 78, 84).

11. Method according to Claim 10, **characterized by** the following features:
a) in a first folded position of the blank (38), in particular upon having been introduced into a pocket (43) of the turret (40), the front wall (17) and the base wall (18) lie in a common plane on the base plate (44) of the pocket (43), while the internal lateral flaps (20) as well as the rear wall (19) conjointly with the external lateral flaps (21) are erected;
b) by folding the upright leg conjointly with the rear wall (19) to an oblique position or intermediate folded position, the base wall (18), including the corner flaps that bear on the internal side of the base wall (18) and are connected to the external lateral flaps (21), is likewise folded to an oblique position, preferably at an acute angle in relation to the base plate (44);
c) on account of the radial displacement of the partially folded blank (38) in the pocket (43), the base wall (18) is thereafter erected to the position according to the pack, transversely to the front wall (17), preferably by transmitting a thrust force to a free radially outside edge of the front wall (17), and by the base wall (18) or a transverse fold line (26), respectively, bearing on a detent preferably of the pocket rear wall (50), and wherein preferably
d) the base wall (18) in the intermediate folded position of the blank (38) or of the tray (16), respectively, is preferably disposed in an oblique position in a manner corresponding to the position for inserting the group of cigarettes (15);
e) a unit of the base wall (18), the rear wall (19), the external lateral flaps (21) and the corner flaps (22) is first folded to the intermediate folded position and thereafter to the final position according to the pack, wherein the latching members (29, 30) come to engage in the final phase of the folding.

12. Method according to Claim 11, **characterized in that** the latching members of the lateral flaps (20, 21), thus the latching tab (29) and the counter tab (30), respectively, preferably in the case of a non-folded blank (38) are folded to a functional position, preferably at an acute angle in relation to the plane of the lateral flaps (20, 21), furthermore preferably during the transportation of the non-folded blank (38) along a blank path (39) to the pocket (43) of the folding turret (40), wherein folding fingers (53) acting from above effect the folding of the tabs (29, 30) in the downwards direction, and **in that**, preferably at the beginning of the introduction of the blank (38) by way of a downwards movement into a pocket (43), corner flaps (22) of the blank, preferably by way of stationary protrusions (55) that protrude into the movement path of the blank (38), are folded to a preliminary folded position.

13. Method according to Claim 11 or one of the further claims, **characterized in that** the trays (16) or units (35), respectively, produced with an upwardly directed position of the rear wall (19) after completion, in particular after an ejection from the folding turret (40), are reversed preferably by a reversing turret (69) in such a manner that the front wall (17) is directed upwards in the case of the subsequent onward transportation.

14. Device for producing packs for cigarettes (14) or the like, composed of a retaining or supporting member, respectively, which is configured as a tray (16) and at least partially surrounds a group of cigarettes (15), having a front wall (17), a rear wall (19), a base wall (18) and lateral walls formed from lateral flaps (20, 21) that partially overlap one another, wherein a unit (35) that is composed of the group of cigarettes (15) and the tray (16) is subsequently wrapped in a foil to form a foil or internal pack (10), having the following features:
a) a separation apparatus (37) serves for preferably continuously separating blanks (38) for in each case one tray (16) from a continuous material web or tray web (36), respectively, preferably while applying punch lines and fold lines (25, 26);
b) a blank web (39) serves for transporting the severed blanks (38) that have been mutually spaced apart to a folding apparatus, in particular a folding turret (40);
c) in order for a blank (38) to be introduced into a receptacle pocket (43) of the folding turret (40), an impression member, in particular a ram (46) having a ram plate (47), for impressing the blank (38) into the pocket (43) located therebelow while erecting selected regions or folding flaps of the blank (38), respectively, is disposed above the pocket (43);
d) the ram (46) and/or the ram plate (47) are disposed and dimensioned such that in the introduction of the blank (38) into the pocket (43) a front wall (17) and an adjacent base wall (18) bear in a common plane on a base plate (44) of the pocket (43), the remaining regions and folding flaps however being erected;
e) the pockets (43) having a partially folded blank (38) by way of a rotating movement of the folding turret (40), are capable of being transported in succession to a folding station (49) for carrying out further folding steps, to a filling station (56) for inserting a group of cigarettes (15) into the unfinished tray (16) and for completing the tray (16), while latching latching tabs and counter tabs of the lateral flaps (20, 21), and finally to an ejection station (64) in which the finished units (35) are capable of being ejected from the folding turret (40).

15. Device according to Claim 14, **characterized in that** folding members for the preliminary folding of the latching tabs (29) or counter tabs (30), respectively, are effective in the region of the infeed of the blanks (38) to the folding turret (40), in particular in the region of the infeed path (39), said folding members in particular being folding fingers (53) which are movable upwards and downwards and which by way of a downwards movement fold the tabs (29, 30) in a downwards manner, in particular in conjunction with a counter folding element (54) that is disposed below the movement path of the blanks (38).

16. Device according to Claim 14 or 15, **characterized in that** folding members, in particular stationary protrusions (55) in the region of a pocket rear wall (50), for the preliminary folding of corner flaps (22) are disposed in the movement path of the blanks (38) to the folding turret (40), wherein thrust members that act on the blank (38) or the tray (16), respectively, preferably serve for erecting the base wall (18) from an initial position to an obliquely directed intermediate folded position and ultimately to the erected final position, said thrust members being in particular a slide (51) having a preferably fork-shaped head for bearing on a free radially outside edge of the front wall (17), and wherein additional folding or compressing members, respectively, that act on the external side of the rear wall (19) furthermore preferably serve for the folding movement of the rear wall (19), in particular in conjunction with the base wall (18), into an intermediate folding position and ultimately to the final position, said folding or compressive members being in particular a folding ram (52).

## Revendications

1. Emballage pour des cigarettes (14) ou d'autres articles pour fumeurs de forme allongée, comprenant un organe de retenue ou de support en carton mince réalisé sous forme de barquette (16), entourant au moins en partie un groupe de cigarettes (15) disposées en rangées, qui présente une paroi avant (17), une paroi arrière (19), une paroi de fond (18) et des parois latérales constituées de volets latéraux (20, 21) se recouvrant mutuellement au moins en partie, une unité (35) constituée du groupe de cigarettes (15) et de la barquette (16) étant entourée par une feuille en formant un emballage en feuille ou un emballage intérieur (10), **caractérisé en ce que** les volets latéraux (20, 21) pour former les parois latérales de la barquette (16), sont retenus par une liaison mutuelle par engagement par correspondance de formes et/ou par force dans une position correspondant à l'emballage, c'est-à-dire avec un recouvrement mutuel, à savoir par accrochage de pattes d'accrochage (29, 79, 83) et de pattes conjuguées (30, 78, 84), les pattes d'accrochage (29, 79, 83) et les pattes conjuguées (30, 78, 84) étant fabriquées en tant que parties des volets latéraux (20, 21) formant les parois latérales par estampage ou par des découpes.

2. Emballage selon la revendication 1, **caractérisé en ce que** les volets latéraux (20, 21) présentent des estampages notamment en forme de fente, qui correspondent à des estampages de préférence également en forme de fente de l'autre volet de pliage respectif, en particulier de telle sorte que le volet latéral intérieur (20) présente une patte d'accrochage (29) formée par une découpure (31) profilée, de préférence linéaire, et que l'autre volet latéral (21) présente une patte conjuguée (30) formée par une entaille de préférence rectiligne (34), les pattes d'accrochage (29, 30) coopérant de préférence de telle sorte que les pattes d'accrochage (29, 30) formées dans une position oblique de préférence vers l'extérieur soient supportées l'une sur l'autre avec des arêtes de support, en particulier avec une arête de support (33) de la patte d'accrochage (29) approximativement horizontale orientée vers le bas d'une part et une arête conjuguée opposée (87) de la patte conjuguée (30) d'autre part.

3. Emballage selon la revendication 1 ou 2, **caractérisé en ce que** le volet latéral extérieur (21), dans une région tournée vers la paroi arrière (19), forme une nervure latérale (88) à côté de la patte conjuguée (30) ou à côté de l'entaille (34), qui s'étend au niveau du côté intérieur par rapport aux pattes d'accrochage (29, 30) et qui est située avec une région partielle - portion (89) - dans la région du volet latéral (20) en se raccordant à la patte d'accrochage (29) .

4. Emballage selon la revendication 1 ou selon l'une quelconque des autres revendications, **caractérisé en ce que** les estampages en forme de fente ou linéaires (31, 34) pour former la patte d'accrochage (29) d'une part et la patte conjuguée (30) d'autre part, sont guidés à partir de bords libres ou d'arêtes libres du volet de pliage respectif, en particulier une découpure profilée (31) pour la patte d'accrochage (29) du volet latéral (20) à partir d'une arête longitudinale libre de ce dernier et/ou l'entaille (34) pour la patte conjuguée (30) à partir d'une arête transversale libre du volet latéral extérieur (21), de préférence le volet latéral intérieur (20) présentant une patte d'accrochage allongée (29) par une réalisation correspondante de la découpure (31), qui est limitée d'une part par une arête de bord libre du volet latéral (20) et d'autre part par la découpure profilée (31), de telle sorte que la patte d'accrochage (29), dans la position d'accrochage autour d'une ligne de pliage orientée de préférence transversalement, soit tournée dans la position d'accrochage orientée en biais tandis que la patte conjuguée (30) du volet latéral extérieur (21) est réalisée de préférence sous forme de patte essentiellement triangulaire.

5. Emballage selon la revendication 1 ou selon l'une quelconque des autres revendications, pour des cigarettes (14) comprenant des filtres (90) tournés vers le côté frontal de l'emballage, **caractérisé par** les caractéristiques suivantes :
a) la paroi avant (17) de la barquette (16) et les volets latéraux intérieurs (20) reliés à celle-ci s'étendent au moins jusque dans une région d'un recouvrement de filtres (90) des cigarettes (14), de préférence sur toute la longueur des cigarettes (14) en se terminant approximativement en alignement avec les cigarettes (14) ou les filtres (90),
b) la paroi arrière (19) de la barquette (16) et les volets latéraux extérieurs (21) reliés à celle-ci s'étendent au moins jusque dans la région d'un recouvrement des filtres (90) des cigarettes (14), de préférence de telle sorte qu'une saillie (28) - correspondant à un évidement (27) de la paroi avant (17) s'étende au niveau de la paroi arrière (19) jusque dans la région d'une terminaison en alignement avec les filtres (90) des cigarettes (14),
c) des régions latérales de la paroi arrière (19) forment des arêtes supérieures (93) en tant que limitation - de préférence en retrait - de la paroi arrière (19), de telle sorte que les arêtes supérieures (93) soient situées dans la région des filtres (90) des cigarettes (14).

6. Emballage selon la revendication 1 ou selon l'une quelconque des autres revendications, **caractérisé par** les caractéristiques suivantes :
a) les volets latéraux (20, 21) sont reliés les uns aux autres par au moins une deuxième liaison supplémentaire par engagement par correspondance de formes et/ou par force en plus des pattes d'accrochage (29, 79, 83) et des pattes conjuguées (30, 78, 84),
b) la liaison supplémentaire des volets latéraux (20, 21) est disposée à distance de la première liaison par engagement par correspondance de formes et/ou par force des volets latéraux (20, 21), de préférence dans une région tournée vers la paroi avant (17),
c) de préférence, un estampage orienté obliquement ou un évidement (91) du volet latéral intérieur (20) est positionné à côté de la paroi avant (17), le volet latéral extérieur entrant dans l'évidement (91) avec une région de coin libre (92), ou traversant celui-ci, et étant positionné au niveau du côté intérieur du volet latéral intérieur (20).

7. Emballage selon la revendication 1 ou selon l'une quelconque des autres revendications, **caractérisé en ce que** l'un des volets de pliage, en particulier le volet latéral intérieur (20), présente une découpure orientée transversalement, de préférence rectiligne, en particulier sur toute la largeur du volet latéral (20) en tant qu'estampage transversal, une partie de volet (83) formée par l'autre volet latéral extérieur (21) étant serrée dans la région de l'estampage transversal (80) entre des parties du volet latéral (20) formées par la découpure (80) et de préférence la partie de volet (83) du volet latéral (21), ancrée par serrage, étant formée par une entaille (82) de préférence rectiligne, partant d'une arête transversale libre du volet latéral (21), de telle sorte qu'une partie de volet supplémentaire (84) tournée vers la paroi arrière (19) s'applique sous tension par serrage contre le côté intérieur du volet latéral (20) dans la région de l'estampage transversal (80).

8. Emballage selon la revendication 1 ou selon l'une quelconque des autres revendications, **caractérisé en ce que** des estampages disposés dans la région des volets latéraux (20, 21), notamment orientés transversalement, pour former des pattes d'accrochage et des pattes conjuguées, sont réalisés au moins en partie en forme de coin, de préférence sous forme d'estampage cunéiforme (75) du volet latéral intérieur (20) d'une part, et sous forme d'estampage conjugué (76) dans la région du volet latéral extérieur (21), les estampages (75, 76) s'étendant de préférence approximativement jusqu'au centre des volets latéraux (20, 21) et s'engageant les uns dans les autres dans la position repliée de telle sorte qu'un volet du volet latéral extérieur (21) s'applique en tant que patte extérieure (78) avec effet de serrage contre le côté extérieur du volet latéral intérieur (20) et qu'un volet de serrage intérieur ou une patte intérieure (79) s'applique également sous tension contre le côté extérieur du volet latéral extérieur (21).

9. Emballage selon la revendication 1 ou selon l'une quelconque des autres revendications, **caractérisé en ce que** des volets de coin (22) s'appliquant au niveau du côté intérieur de la paroi de fond (18) de la barquette (16) sont reliés aux volets latéraux extérieurs (21), en particulier par le biais d'une ligne de pliage (23) formée par un affaiblissement de matériau, les volets de coin (22) étant divisés par des lignes d'estampage (24) par rapport à la paroi de fond (18) d'une part et par rapport aux volets latéraux intérieurs (20) d'autre part, de telle sorte qu'une unité pivotante constituée de la paroi de fond (18), de la paroi arrière (19), des volets latéraux (21) et des volets de coin (22) soit formée.

10. Procédé de fabrication d'unités (35) constituées d'un groupe de cigarettes (15) et d'un organe de support entourant au moins partiellement celui-ci, réalisé sous forme de barquette (16), constitué d'une pièce découpée de préférence d'une seule pièce (38) en tant que contenu d'un emballage en feuille ou emballage intérieur (10), comprenant les étapes de procédé suivantes :
a) la pièce découpée (38) de la barquette (16) est de préférence introduite par enfoncement dans un logement ou une poche (43) d'un transporteur sans fin, en particulier d'une tourelle de pliage (40), de telle sorte qu'au moins une paroi avant (17) de la pièce découpée (38) s'applique contre un fond ou une plaque de fond (44) de la poche (43) et que d'autres régions de la pièce découpée (38) soient redressées, en particulier une paroi arrière (19) et des volets latéraux intérieurs (20) attachés sur la paroi avant (17),
b) la pièce découpée (38) est ensuite pliée dans la direction de la position finale par pliage d'au moins la paroi arrière (19) à partir d'une position redressée dans une position orientée en biais,
c) en outre, les volets latéraux extérieurs (21) reliés à la paroi arrière (19) sont pliés dans une position orientée transversalement avec application partielle contre les volets latéraux intérieurs (20),
d) dans cette position de pliage intermédiaire de la pièce découpée (38), le groupe de cigarettes (15) formé, constitué de préférence de plusieurs rangées, est introduit par le biais d'un côté ouvert, situé radialement à l'extérieur, de la barquette (16), de préférence jusque dans la région de la paroi de fond (18),
e) puis la barquette (16) est repliée de manière définitive par pliage vers le bas de la paroi arrière (19) jusque dans la position finale avec introduction simultanée et réciproque d'organes d'accrochage des volets latéraux se recouvrant mutuellement au moins en partie, qui sont fabriqués sous forme de pièces des volets latéraux (20, 21) formant les parois latérales par estampage ou par des découpes, et qui comprennent des pattes d'accrochage (29, 79, 83) et des pattes conjuguées (30, 78, 84).

11. Procédé selon la revendication 10, **caractérisé par** les caractéristiques suivantes :
a) dans une première position de pliage de la pièce découpée (38), en particulier après l'introduction dans une poche (43) de la tourelle (40), la paroi avant (17) et la paroi de fond (18) sont situées dans un plan commun au niveau de la plaque de fond (44) de la poche (43), tandis que les volets latéraux intérieurs (20) ainsi que la paroi arrière (19) avec les volets latéraux extérieurs (21) sont redressés,
b) par pliage de la branche redressée avec la paroi arrière (19) dans une position de pliage oblique ou intermédiaire, la paroi de fond (18) est également pliée dans une position oblique, de préférence suivant un angle aigu par rapport à la plaque de fond (44), y compris les volets de coin s'appliquant contre le côté intérieur de la paroi de fond (18), reliés aux volets latéraux extérieurs (21),
c) ensuite, par déplacement radial de la pièce découpée partiellement pliée (38) dans la poche (43), la paroi de fond (18) est redressée dans la position correspondant à l'emballage, transversalement à la paroi avant (17), de préférence en transférant la force de poussée à une arête libre, située radialement à l'extérieur, de la paroi avant (17), et par application de la paroi de fond (18) ou d'une ligne de pliage transversale (26) contre une butée, de préférence contre la paroi arrière (50) de la poche, et de préférence
d) la paroi de fond (18), dans la position de pliage intermédiaire de la pièce découpée (38) ou de la barquette (16), de préférence correspondant à la position d'insertion pour le groupe de cigarettes (15), étant disposée dans une position oblique,
e) une unité constituée de la paroi de fond (18), de la paroi arrière (19), des volets latéraux extérieurs (21) et des volets de coin (22) étant d'abord pliée dans la position de pliage intermédiaire et ensuite dans la position finale correspondant à l'emballage, les organes d'accrochage (29, 30) venant en prise dans la phase finale du pliage.

12. Procédé selon la revendication 11, **caractérisé en ce que** les organes d'accrochage des volets latéraux (20, 21), c'est-à-dire la patte d'accrochage (29) ou la patte conjuguée (30), lorsque la pièce découpée (38) est de préférence dépliée, sont pliés dans une position fonctionnelle, de préférence suivant un angle aigu par rapport au plan des volets latéraux (20, 21), en outre de préférence pendant le transport de la pièce découpée dépliée (38) le long d'une bande de pièces découpées (39) vers la poche (43) de la tourelle de pliage (40), des doigts de pliage agissant par le dessus (53) effectuant le pliage des pattes (29, 30) dans la direction vers le bas, et **en ce que** de préférence au début de l'introduction de la pièce découpée (38), par un déplacement vers le bas dans une poche (43), des volets de coin (22) de la pièce découpée sont pliés dans une position de pré-pliage, de préférence par des saillies fixes (55) pénétrant dans la voie de déplacement de la pièce découpée (38) .

13. Procédé selon la revendication 11 ou selon l'une quelconque des autres revendications, **caractérisé en ce que** les barquettes (16) ou les unités (35) fabriquées lorsque la paroi arrière (19) est dans la position orientée vers le haut, sont tournées après la fabrication, notamment après leur éjection hors de la tourelle de pliage (40), de préférence par une tourelle de retournement (69), de telle sorte que la paroi avant (17) soit orientée vers le haut lors du transport ultérieur subséquent.

14. Dispositif de fabrication d'emballages pour cigarettes (14) ou similaires, constitué d'un organe de retenue ou de support réalisé sous forme de barquette (16), entourant au moins en partie un groupe de cigarettes (15), avec une paroi avant (17), une paroi arrière (19), une paroi de fond (18) et des parois latérales formées de volets latéraux (20, 21) se recouvrant mutuellement en partie, une unité (35) constituée d'un groupe de cigarettes (15) et d'une barquette (16) étant ensuite enveloppée dans une feuille en formant un emballage en feuille ou emballage intérieur (10), comprenant les caractéristiques suivantes :
a) un groupe de séparation (37) sert à séparer de préférence en continu des pièces découpées (38) pour une barquette respective (16) d'une bande de matériau ou d'une bande de barquettes (36) continue, de préférence en réalisant des lignes d'estampage et des lignes de pliage (25, 26),
b) une bande de pièces découpées (39) sert au transport des pièces découpées (38) séparées et espacées les unes des autres jusqu'à un groupe de pliage, en particulier une tourelle de pliage (40),
c) pour l'introduction d'une pièce découpée (38) dans un logement - une poche (43) - de la tourelle de pliage (40), un organe d'enfoncement, notamment un poinçon (46), avec une plaque de poinçon (47), est disposé au-dessus de la poche (43) pour enfoncer la pièce découpée (38) dans la poche (43) se trouvant en dessous en redressant des régions sélectionnées ou des volets de pliage de la pièce découpée (38),
d) le poinçon (46) ou la plaque de poinçon (47) sont disposés et dimensionnés de telle sorte que lors de l'introduction de la pièce découpée (38) dans la poche (43), une paroi avant (17) et une paroi de fond (18) s'y raccordant s'appliquent dans un plan commun contre une plaque de fond (44) de la poche (43), tandis que les régions restantes et les volets de pliage sont redressés,
e) par un mouvement de rotation de la tourelle de pliage (40), les poches (43) peuvent être transportées avec la pièce découpée (38) en partie pliée les unes après les autres dans un poste de pliage (49) pour effectuer d'autres étapes de pliage, dans un poste de remplissage (56) pour introduire un groupe de cigarettes (15) dans la barquette non finie (16) et pour compléter la barquette (16) en accrochant des pattes d'accrochage et des pattes conjuguées des volets latéraux (20, 21) et finalement dans un poste d'éjection (64), dans lequel les unités finies (35) peuvent être éjectées de la tourelle de pliage (40).

15. Dispositif selon la revendication 14, **caractérisé en ce que** dans la région de l'alimentation des pièces découpées (38) à la tourelle de pliage (40), en particulier dans la région de la bande de pièces découpées (39), des organes de pliage agissent pour effectuer un pré-pliage des pattes d'accrochage (29) ou des pattes conjuguées (30), en particulier des doigts de pliage (53) pouvant être déplacés vers le haut et vers le bas, qui plient vers le bas les pattes (29, 30) par un déplacement vers le bas, en particulier en liaison avec un dispositif de pliage conjugué (54) disposé en dessus de la voie de déplacement des pièces découpées (38).

16. Dispositif selon la revendication 14 ou 15, **caractérisé en ce que** dans la voie de déplacement des pièces découpées (38) vers la tourelle de pliage (40) sont disposés des organes de pliage pour le pré-pliage de volets de coin (22), en particulier des saillies fixes (55) dans la région d'une paroi arrière de poche (50), des organes de poussée agissant sur la pièce découpée (38) ou la barquette (16), en particulier un coulisseau (51) ayant une tête de préférence en forme de fourche pour l'application contre une arête libre, située radialement à l'extérieur, de la paroi avant (17), étant utilisés de préférence pour redresser la paroi de fond (18) d'une position de départ dans une position de pliage intermédiaire orientée obliquement et finalement dans la position finale redressée, et en outre de préférence des organes de pliage ou de pression supplémentaires, agissant sur le côté extérieur de la paroi arrière (19), en particulier un poinçon de pliage (52), étant utilisés pour le mouvement de pliage de la paroi arrière (19), en particulier en association avec la paroi de fond (18), dans une position de pliage intermédiaire et finalement dans la position finale.
